# EUROPÄISCHE PATENTSCHRIFT

(11) **EP 0 085 360 B1**
(45) Veröffentlichungstag und Bekanntmachung des Hinweises auf die Patenterteilung: **28.05.1986**
(21) Anmeldenummer: 83100475.9
(22) Anmeldetag: 20.01.1983
(51) Int. Cl.: B65D 51/00

(54) **Abdichtelement**
Seal member
Elément d'étanchéité

(30) Priorität: 30.01.1982 DE 3203176; 05.04.1982 DE 3212685; 23.10.1982 DE 3239302
(43) Veröffentlichungstag der Anmeldung: 10.08.1983
(73) Patentinhaber: GESEPA Anstalt für Patentverwertung, Vaduz (LI)
(72) Erfinder:
(74) Vertreter: Moser, Herbert, Dr.-Ing. Patentanwalt

## Beschreibung

Die Erfindung betrifft ein Abdichtelement für Behälter mit pharmazeutischem Inhalt, insbesondere für flaschenförmige Behälter mit zur Infusion, Transfusion oder Injektion bestimmten Substanzen, welches aus einem Stützteil mit mindestens einem Hohlraum und einem Füllteil aus elastischem Material besteht, welcher den Hohlraum ausfüllt und eine am Behälterhals anliegende Abdichtfläche bildet. Außerdem wird ein Verfahren zur Herstellung eines solchen Abdichtelementes angegeben.

Stopfen- bzw. scheibenförmige elastische Abdichtelemerete für Behälter mit pharmazeutischem Inhalt sind beispielsweise durch die DE-A-27 27 737 und durch die DE-C-23 27 553 bekannt. Die Abdichtung des Flaschenhalses erfolgt dabei mit Hilfe eines durchstechbaren elastischen Abdichtelementes, welches von einer im Mittel-bereich und/oder als Ganzes ablösbaren Verschlußkappe überfangen ist. Die Verschlußkappe kann, wie in der DE-B-23 61 350 gezeigt, durch eine metallene Bördelkappe gebildet werden, die mit ihrem Bördelrand am Flaschenhals fixiert wird und dadurch das Abdichtelement festhält.

Die zum Vorverschließen der flaschenförmigen Behälter verwendeten stopfen- bzw. scheibenförmigen Abdichtelemente sind massiv aus Gummi oder einem Kunststoff mit entsprechenden gummielastischen Eigenschaften hergestellt. Eine solche Massiv-Ausbildung bedeutet eine erhebliche Materialverschwendung des relativ kostspieligen elastischen Gummimaterials. Außerdem besteht die Gefahr, daß Gummibestandteile in den Behälterinhalt eindringen, sich mit diesem vermischen, und ihn dabei verunreinigen. Beim Durchstechen des Gummistopfens mit einer Infusions- oder Injektionsnadel werden außerdem von der Nadelspitze abgelöste Partikel des Stopfens in den Behälterinhalt eingetragen und mit dem Behälterinhalt weitergeleitet.

Verschiedene Ausführungsformen eines stopfenförmigen Abdichtelementes für Behälter mit pharmazeutischem Inhalt sind in der CH-A-397 953 dargestellt. Dabei bildet ein topfförmiger Stützteil ein oder mehrere Hohlräume, welche mit einem elastischen Füllmaterial ausgefüllt sind. Der Füllteil durchdringt den Stützteil nicht.

In der FR-A-1 325 077 ist ein stopfenförmiges Abdichtelement in Zweikomponentenausbildung beschrieben. Dieses besteht aus einem Kunststoff-Stützteii, welcher Aufnahmeräume zum Einbringen voneinander getrennter gummielastischer Füllteile sowie für eine am Behälterhals anliegende Randabdichtung bildet. Die gummielastischen Füllteile, welche als formschlüssig gehalterte Einsatzteile in entsprechende zylinderförmig geformte Aufnahmeräume eingesetzt sind, überdecken im Stützteil eingeformte Membranabschnitte, die zusammen mit den gummielastischen Füllteilen beim Gebrauch mit einer Injektionsnadel durchstochen werden können.

Die Erfindung geht von der Aufgabenstellung aus, ein Abdichtelement der eingangs genannten, der CH-A-397 953 entnehmbaren Art so auszubilden, daß ein aus mehreren Teilstücken bestehender Füllteil in einem Arbeitsgang mit dem Stützteil vorteilhaft verbunden werden kann. Die Lösung dieser Aufgabenstellung erfolgt dadurch, daß der Stützteil als offenes Skelett ausgebildet ist, in welches der Füllteil derart eingesetzt ist, daß sich Füllteil und Skeletteil durchdringen, so daß die Füllung des Hohlraumes und die Auflageschicht mit Abdichtfläche ein zusammenhängendes Teil bilden.

Der durch Einspritzen in den Stützteil erzeugte Füllteil ist mit diesem fest - vorzugsweise unlösbar - verbunden. In dieser festen Verbindung eines relativ formbeständigen Skeletts mit einem dieses durchdringenden, eingespritzen elastischen Füllteil läßt sich bei kostengünstigem Materialeinsatz eine hinreichende Formstabilität und Elastizität erzielen.

Durchdringungen zwischen einem aus einer Metallplatte und einem Kunststoffteil zusammengesetzten Verbundformteil sind aus der DE-A-29 26 008 bekannt. Bei dem dort beschriebenen Verbundformteil soll durch die Erzeugung einer Vorspannung eine verbesserte Dimensionsstabilität erreicht werden.

Das Abdichtelement kann in verschiedener Weise, zweckmäßig als Verschlußstopfen, ausgebildet sein.

Dabei erscheint eine Ausbildung vorteilhaft, bei der der Stützteil einen oberen Deckelteil mit Flanschrand aufweist, welcher mit einem zylinderförmigen Einsteckteil über Stege verbunden ist.

Eine andere gegebenenfalls zweckmäßige Ausbildung kann vorsehen, daß der Stützteil einen oberen Deckelteil mit Flanschrand aufweist, welcher mit einem massiven zylinderförmigen bzw. hohlzylinderförmigen Einsteckteil verbunden ist, wobei als Durchdringungsstellen zwischen dem Stützteil und dem Füllteil wandseitige Druchlaßausnehmungen vorgesehen sind.

Damit die elastische Auflageschicht an der Außenseite des zylinderförmigen Einsteckteils eine einwandfreie Begrenzung aufweist, erscheint es günstig, die Ausbreitung des Füllteils im Spritzvorgang längs der Oberfläche des zylinderförmigen Einsteckteils durch eine am Stützteil angeformte Randleiste zu begrenzen.

In dem Stützteil kann vorteilhaft ein mit einer Auflageschicht aus dem zusammenhängenden Füllteil überlagerter Membranteil einstückig eingeformt sein. Die elastische Auflageschicht, welche dabei den Füllteil auf dem Membranteil bildet, hält Infusions- und Injektionsnadeln durch ihre Klemmwirkung fest. Beim Durchdringen des relativ dünnwandig ausgebildeten Membranteils (Dicke vorzugsweise unter 0,5 mm) tritt an diesem ein Abstreifeffekt ein, wodurch aus dem Füllteil ausgestoßene Partikel und dergl. vom Behälterinhalt ferngehalten werden.

Bei einer Ausbildung, bei der der Füllteil eine Auflageschicht auf einem Membranteil bildet, kann es ferner zweckmäßig sein, auf diesen Membranteil eine ringförmige äußere Verstärkungsleiste aufzusetzen, welche eine weitere auf den Membranteil aufgesetzte ringförmige innere Verstärkungsleiste umschließt. Auf der Oberfläche der Auflageschicht des Füllteils auf dem Membranteil sind dabei Einstichorientierungs- ausnehmungen für die durch die Verstärkungsleisten auf dem Membranteil gebildete Kreis- und Ringfläche vorgeformt. Diese Orientierungsausnehmungen ermöglichen den gezielten Ansatz der Transfusions- bzw. einer zusätzlichen Injektionsnadel.

Ein weiterer Gebrauchsvorteil beim Herausziehen des stopfenförmigen Abdichtelementes kann gegebenenfalls dadurch erreicht werden, daß an dem Stützteil ein Abziehelement einstückig angeformt ist. Zweckmäßig kann das Abziehelement ringförmig gestaltet sein, wobei seine Höhe im wesentlichen der Dicke des von dem ringförmigen Abziehelement eingeschlossenen Deckelteils entspricht. Der Abziehring bildet dabei den äußeren Rand des Deckelteils und kann bei der Herstellung eines Kappenverschlusses mit diesem durch eine Bördelkappe überfangen werden.

Als Material für den im wesentlichen formbeständigen, jedoch nicht in jedem Falle formstarren Stützteil, eignen sich verschiedene pharmazeutisch verträgliche Kunststoffe, insbesondere Polypropylen. Da der Stützteil als Skelett keine wesentlichen elastischen Eigenschaften aufweisen muß, kann seine Auswahl vor allem unter dem Gesichtspunkt eines mit dem Behälterinhalt gut verträglichen Werkstoffes erfolgen. Die erforderlichen elastischen Eigenschaften werden durch den elastischen Füllteil erzeugt. Besonders geeignet erscheint hierfür ein spritzfähiges Gummicompound. Der Gewichtsanteil des Stützteils beträgt zweckmäßig mehr als 25 % des Anteils des Füllteils. Die Verwendung des teueren elastischen Füllmaterials bleibt dadurch auf die Bereiche beschränkt, in denen elastische Eigenschaften zur Randabdichtung oder zur zusätzlichen Halterung von Einstichkanülen vorhanden sein müssen.

Unter Verwendung eines im Vorangehenden beschriebenen Abdichtelementes kann vorteilhaft ein Kappenverschluß dadurch hergestellt werden, daß das Abdichtelement mit einer Verschlußkappe überfangen ist.

Ein zweckmäßiges Verfahren zur Herstellung eines Abdichtelementes der eingangs beschriebenen Art kann in der Weise ausgeführt werden, daß in einem ersten Arbeitsgang der Stützteil in der einen Formausnehmung einer verschieb-oder drehbaren Spritzform geformt wird, und daß in den nach dem Umsetzen der Form in der Formausnehmung verbleibenden Stützteil in einem zweiten Arbeitsgang der Füllteil eingespritzt wird, während in der anderen Formausnehmung ein Stützteil gespritzt wird. Dies ermöglicht ein taktweises Arbeiten mit hoher Arbeitsgeschwindigkeit.

In der Zeichnung sind Ausführungsbeispiele des Gegenstandes der Erfindung schematisch dargestellt; es zeigen :
Figur 1 einen Längsschnitt durch einen Stützteil,
Figur 2 eine Draufsicht auf den Stützteil nach Fig. 1,
Figur 3 einen Längsschnitt durch einen kompletten Verschlußstopfen mit alternativer Ausbildung des Stützteils,
Figur 4 einen Längsschnitt durch einen kompletten Verschlußstopfen mit zusätzlicher Halterung,
Figur 5 einen Längsschnitt durch, einen kompletten Verschlußstopfen mit Abziehring.

Die Figuren 1 und 2 zeigen einen Stützteil 1, welcher als Skelett aus einem oberen Deckelteil 2 mit unterseitig offenem Flanschrand 3 sowie aus einem topfförmigen Innenwandteil 5 besteht, der einen Teil eines hohlen Einsteckteils 4 bildet. In den Boden des topfförmigen Innenwandteils 5 ist ein Membranteil 6 einstückig eingeformt.

Die Verbindung zwischen dem topfförmigen Innenwandteil 5 und dem Deckelteil 2 erfolgt über mit den beiden Teilen 2,5 einstückig verbundene Stege 7. Der untere Rand des topfförmigen Innenwandteils 5 ist mit einem konischen Außenwandteil 8 bis zu der beim kompletten Verschlußstopfen gebildeten Abdichtfläche hochgezogen.

Am Deckelteil 2 befinden sich Einspritzausnehmungen 9, durch die das Material des Füllteils eingespritzt und dabei mit dem Stützteil 1 verbunden werden kann. Die Ausführungsform des kompletten Verschlußstopfens entspricht im wesentlichen Fig. 3.

Auf dem Membranteil 6 sind ringförmige Verstärkungsleisten 10, 11 angeordnet, welche eine äußere kreisringförmige Einstichfläche 12 und .eine innere kreisförmige Einstichfläche 13 abgrenzen. In dem Füllteil 14 (vgl. Fig. 5) sind Orientierungsausnehmungen 15, 16 ausgeformt.

Diese dienen zur Führung der Infusionsnadel in die innere kreisförmige Einstichfläche 13 und zur Führung einer Injektionsnadel in die äußere kreisringförmige Einstichfläche 12 des Membranteils 6, und damit zur Zugabe von zusätzlichen Substanzen in den Behälterinhalt.

Zum Herausziehen des Verschlußstopfens aus dem Behälterhals ist in der Ausführung nach Fig. 5 ein Abziehring 17 einstückig mit dem Deckelteil 2 über einen Anschlußsteg 18 verbunden. Die gestrichelte Lage des Abziehrings 17 zeigt die Gebrauchsstellung. Die Höhe des Abziehrings 17 ist der Dicke des Deckelteils 2 angepaßt.

Bei der Ausführungsform nach Fig. 3 ist der Füllteil an dem zylinderförmigen massiven Einsteckteil 4 als Auflageschicht 19 ausgebildet. Die Verbindung zwischen der auf dem Membranteil 6 aufliegenden Auflageschicht 20 und der Auflageschicht 19 erfolgt über Durchlaßausnehmungen 21.

Fig. 4 stellt einen Stützteil 1 entsprechend Fig. 3 dar, bei dem der Membranteil 6 jedoch nicht durch eine Auflageschicht des Füllteils 14 abgedeckt ist. Vielmehr befindet sich im Randbereich des Membranteils 6 eine Rohrhalterung 22 mit Lippendichtungen 23, welche einen Durchstoßteil 24 nach dem Durchtrennen des Membranteils 6 und der Randabdichtung festklemmen.

Die Begrenzung der Auflageschicht 19 des Füllteils 14 im Randbereich des zylinderförmigen Einsteckteils 4 erfolgt durch eine einstückig angeformte Randleiste 25.

Das Abdichtelement, bestehend aus einem als offenes Skelett ausgebildeten Stützteil und einem durch Einspritzen erzeugten, und dabei mit diesem fest verbundenen Füllteil, kann sowohl als Teil eines Kappenverschlusses, als auch für sich allein, d. h. ohne übergreifende Verschlußkappe zum Verschließen von Behältern verwendet werden. Die übergreifende Verschlußkappe ist in diesem Falle gegebenenfalls auch durch einen offenen Verschlußstreifen, eine Abdeckfolie oder dergleichen ersetzbar.

## Patentansprüche

1. Abdichtelement für einen Behälter mit pharmazeutischem Inhalt, insbesondere für flaschenförmige Behälter mit zur Infusion, Transfusion oder Injektion bestimmten Substanzen, welches aus einem Stützteil (1) mit mindestens einem Hohlraum und einem Füllteil (14) aus elastischem Material besteht, welcher den Hohlraum ausfüllt und eine am Behälterhals anliegende Abdichtfläche bildet, dadurch gekennzeichnet, daß der Stützteil (1) als offenes Skelett ausgebildet ist, in welches der Füllteil (14) derart eingespritzt ist, daß sich Füllteil (14) und Skelett (1) durchdringen, so daß die Füllung des Hohlraumes und die Auflageschicht mit Abdichtfläche ein zusammenhängendes Teil bilden.

2. Abdichtelement nach Anspruch 1, dadurch gekennzeichnet, daß das Abdichtelement als Verschlußstopfen ausgebildet ist.

3. Verschlußstopfen nach Anspruch 2, dadurch gekennzeichnet, daß der Stützteil (1) einen oberen Deckelteil (2) mit Flanschrand (3) aufweist, welcher mit einem zylinderförmigen Einsteckteil (4) über Stege (7) verbunden ist.

4. Verschlußstopfen nach Anspruch 2, dadurch gekennzeichnet, daß der Stützteil (1) einen oberen Deckelteil (2) mit Flanschrand (3) aufweist, welcher mit einem massiven, zylinderförmigen bzw. hohlzylinderförmigen Einsteckteil (4) verbunden ist, wobei als Durchdringungsstellen zwischen dem Stützteil (1) und dem Füllteil (14) wandseitige Durchlaßausnehmungen im Stützteil (1) vorgesehen sind.

5. Verschlußstopfen nach Anspruch 3 oder 4, dadurch gekennzeichnet, daß die Auflageschicht (19) des Füllteils (14) auf der Außenwandfläche des zylinderförmigen Einsteckteils (4) an ihrem unteren Rand durch eine am Stützteil (1) angeformte Randleiste (25) begrenzt ist.

6. Verschlußstopfen nach Anspruch 2, dadurch gekennzeichnet, daß in dem Stützteil (1) ein mit einer Auflageschicht (20) aus dem zusammenhängenden Füllteil (14) überlagerter Membranteil (6) einstückig eingeformt ist.

7. Verschlußstopfen nach Anspruch 6, dadurch gekennzeichnet, daß auf dem Membranteil (6) eine ringförmige, äußere Verstärkungsleiste (10) aufgesetzt ist, welche eine auf den Membranteil (6) aufgesetzte, ringförmige innere Verstärkungsleiste (11) umschließt, und daß auf der Oberfläche der Auflageschicht des Füllteils (14) auf dem Membranteil (6) Einstichorientierungsausnehmungen (15, 16) für die durch die Verstärkungsleisten (10, 11) auf dem Membranteil (6) gebildete Kreis- und Ringfläche (12, 13) vorgeformt sind.

8. Verschlußstopfen nach Anspruch 2, dadurch gekennzeichnet, daß an dem Stützteil (1) ein Abziehelement (17) einstückig angeformt ist.

9. Verschlußstopfen ach Anspruch 3 oder 4 sowie 8, dadurch gekennzeichnet, daß das Abziehelement (17) ringförmig gestaltet ist, wobei die Höhe im wesentlichen der Dicke des von dem ringförmigen Abziehelement (17) eingeschlossenen Deckelteils (2) entspricht.

10. Abdichtelement nach Anspruch 1, dadurch gekennzeichnet, daß der Stützteil (1) aus einem spritzfähigen im wesentlichen formstarren Kunststoff und der elastische Füllteil (14) aus einem Gummicompound bestehen.

11. Abdichtelement nach Anspruch 10, dadurch gekennzeichnet, daß der Gewichtsanteil des Stützteils (1) mehr als 25 % des Anteils des Füllteils (14) beträgt.

12. Kappenverschluß unter Verwendung eines Abdichtelementes nach einem der Ansprüche 1-11, dadurch gekennzeichnet, daß das Abdichtelement mit einer Verschlußkappe überfangen ist.

13. Verfahren zur Herstellung eines Abdichtelementes nach einem der Ansprüche 1-11, dadurch gekennzeichnet, daß in einem ersten Arbeitsgang der Stützteil (1) in der einen Formausnehmung einer verschieb- oder drehbaren Spritzform geformt wird, und daß in den nach dem Umsetzen der Form in der Formausnehmung verbleibenden -Stützteil (1) in einem zweiten Arbeitsgang der Füllteil (14) eingespritzt wird, während in der anderen Formausnehmung ein Stützteil (1) gespritzt wird.

## Claims

1. Sealing element for a container having a pharmaceutical content, particularly for bottle- shaped containers containing substances intended for infusion, transfusion or injection, which consists of a supporting part (1) having at least one cavity and one filling part (14), made of an elastic material, which fills the cavity and forms a sealing surface in contact with the neck of the container, characterised in that the supporting part (1) is designed as an open frame into which the filling part (14) is injected in such a way that the filling part (14) and the frame (1) penetrate each other, so that the filling of the cavity and the bearing layer with the sealing surface form a continuous part.

2. Sealing element according to Claim 1, characterised in that the sealing element is designed as a closure stopper.

3. Closure stopper according to Claim 2, characterised in that the supporting part (1) possesses an upper lid portion (2) having a flanged edge (3) which is connected with a cylindrical insert (4) via crossbars (7).

4. Closure stopper according to Claim 2, characterised in that the supporting part (1) possesses an upper lid portion (2) having a flanged edge (3) which is connected with a solid cylindrical or hollow cylindrical insert (4), passage recesses being provided on the wall in the supporting part (1) as penetration points between the supporting part (1) and the filling part (14).

5. Closure stopper according to Claim 3 or 4, characterised in that the lower edge of the bearing layer (19) of the filling part (14) is bounded on the external wall surface of the cylindrical insert (4) by a skirt (25) moulded on to the supporting part (1).

6. Closure stopper according to Claim 2, characterised in that a membrane part (6) comprising a superimposed bearing layer (20) from the filling part (14) is moulded into, and integrated with, the supporting part (1).

7. Closure stopper according to Claim 6, characterised in that an annular outer reinforcement bead (10) is placed on the membrane part (6), this outer bead (10) enclosingan annular inner reinforcement bead (11), placed on to the membrane part (6), and that plunging alignement recesses (15, 16) for the circular and annular surface (12, 13) formed by the reinforcement beads (10, 11) on the membrane part (6), are premoulded on the surface of the bearing layer of the filling part (14) on the membrane part (6).

8. Closure stopper according to Claim 2, characterised in that a withdrawal element (17) is moulded on, and integrated with, the supporting part (1).

9. Closure stopper according to either Claim 3 or 4 and 8, characterised in that the withdrawal element (17) has an annular design, its height corresponding essentially to the thickness of the lid portion (2) enclosed by the annular withdrawal element (17).

10. Sealing element according to Claim 1, characterised in that the supporting part (1) consists of an essentially rigid plastic material, capable of application by injection moulding, and that the elastic filling part (14) consists of a rubber compound.

11. Sealing element according to Claim 10, characterised in that the proportion by weight of the supporting part (1) is more than 25 % of the proportion of the filling part (14).

12. Cap closure involving the use of a sealing element according to one of the Claims 1 to 11, characterised in that the sealing element is encased in a closure cap.

13. Process for the production of a sealing element according to one of the Claims 1 to 11, characterised in that, in a first operation, the supporting part (1) is moulded in one mould recess of an injection mould capable of being shifted or rotated and that, in a second operation, the filling part (14) is injected into the supporting part (1) which is left in the mould recess after the mould has been inverted, while a supporting part (1) is being injected in the other mould recess.

## Revendications

1. Elément d'étanchéité pour un récipient ayant un contenu pharmaceutique, notamment pour des récipients en forme de bouteilles contenant des substances destinées à la perfusion, à la transfusion ou à l'injection, lequel élément d'étanchéité est constitué par un élément de soutien (1) comportant au moins un volume creux et un remplissage en matériau élastique qui remplit le volume creux et constitue une surface d'étanchéité reposant sur le goulot du récipient, caractérisé en ce que l'élément de soutien (1) est réalisé sous forme de structure ouverte dans laquelle le matériau de remplissage (14) est injecté de telle sorte que matériau de remplissage (14) et structure (1) se pénètrent, en sorte que le remplissage du volume creux et la couche d'appui forment avec la surface d'étanchéité un élément cohérent.

2. Elément d'étanchéité selon la revendication 1, caractérisé en ce que l'élément d'étanchéité est réalisé sous forme de bouchon d'obturation.

3. Bouchon d'obturation selon la revendication 2, caractérisé en ce que l'élément de soutien (1) comporte une partie couvercle supérieure (2) avec un rebord (3), qui est reliée par des nervures (7) à une partie d'introduction (4) en forme de cylindre.

4. Bouchon d'obturation selon la revendication 2, caractérisé en ce que l'élément de soutien (1) comporte une partie couvercle supérieure (2) avec un rebord (3), qui est reliée à une partie d'introduction (4) en forme de cylindre plein ou de cylindre creux, des évidements de passage étant prévus côté paroi dans l'élément de soutien (1) en tant que points de pénétration entre l'élément de soutien (1) et le remplissage (14).

5. Bouchon d'obturation selon la revendication 3 ou 4, caractérisé en ce que la couche d'appui (19) du remplissage (14) est délimitée sur la surface extérieure de la partie d'introduction cylindrique (4), à son bord inférieur, par un bourrelet (25) formé sur l'élément de soutien (1).

6. Bouchon d'obturation selon la revendication 2, caractérisé en ce que dans l'élément de soutien (1) est formée monobloc une membrane (6) recouverte d'une couche d'appui (20) constituée par le matériau de remplissage cohérent (14).

7. Bouchon d'obturation selon la revendication 6, caractérisé en ce que sur la membrane (6) est formée une nervure extérieure annulaire de renforcement (10) qui entoure une nervure de renforcement intérieure annulaire (11) formée sur la membrane (6), et que sur la surface de la couche d'appui du remplissage (14) au-dessus de la membrane (6) sont préformés des évidements d'orientation (15, 16) pour les piqûres dans la surface circulaire (13) et la surface annulaire (12) délimitées sur la membrane (6) par les nervures de renforcement (10, 11).

8. Bouchon d'obturation selon la revendication 2, caractérisé en ce qu'un élément d'arrachage (17) est formé monobloc sur l'élément de soutien (1).

9. Bouchon d'obturation selon la revendication 3, 4 ou 8, caractérisé en ce que l'élément d'arrachage (17) est de forme annulaire, et a une hauteur qui correspond à l'épaisseur de la partie couvercle (2) entourée par l'élément d'arrachage annulaire (17).

10. Elément d'étanchéité selon la revendication 1, caractérisé en ce que l'élément de soutien '(1) est constitué par une matière plastique injectable, dimensionnellement stable et le matériau de remplissage élastique (14) est un composé caoutchouteux.

11. Elément d'étanchéité selon la revendication 10, caractérisé en ce que le pourcentage en poids de l'élément de soutien (1) correspond à plus de 25% du matériau de remplissage (14).

12. Fermeture à capuchon utilisant un élément d'étanchéité selon l'une des revendications 1-11, caractérisé en ce que l'élément d'étanchéité est doublé par un capuchon d'obturation.

13. Procédé pour fabriquer un élément d'étanchéité selon l'une des revendications 1-11, caractérisé en ce que, dans une première opération l'élément de soutien (1) est moulé dans l'une des cavités d'un moule d'injection pouvant coulisser ou tourner, et que, dans une seconde opération, le matériau de remplissage (14) est injecté dans l'élément de soutien (1) restant dans la cavité du moule après déplacement du moule, tandis qu'un élément de soutien (1) est injecté dans l'autre cavité du moule.
